# EUROPÄISCHE PATENTSCHRIFT

(11) **EP 4 506 526 B1**
(45) Veröffentlichungstag und Bekanntmachung des Hinweises auf die Patenterteilung: **24.12.2025**
(21) Anmeldenummer: 24193294.6
(22) Anmeldetag: 07.08.2024
(51) Int. Cl.: E05D 5/02, E05D 11/10

(54) **GELENKBAND**
HINGE
CHARNIÈRE

(30) Priorität: 10.08.2023 DE 202023104548 U
(43) Veröffentlichungstag der Anmeldung: 12.02.2025
(73) Patentinhaber: Pauli + Sohn GmbH Metallwaren, 51597 Morsbach (DE)
(72) Erfinder: Schneider, Torben, 51597 Morsbach (DE)
(74) Vertreter: Patentanwälte Buschhoff Hennicke Althaus

(56) Entgegenhaltungen:
- EP-B1- 3 741 944
- US-A1- 2010 275 410

## Beschreibung

Die Erfindung betrifft ein Gelenkband insbesondere für Glastüren, mit zwei um eine Schwenkachse gelenkig miteinander verbundenen Bandteilen sowie mit einer zwischen den beiden Bandteilen wirksamen Rastvorrichtung, die im Wesentlichen aus mindestens einem dem ersten Bandteil zugeordneten, gegen die Wirkung wenigstens eines Federelements beweglich geführten Riegelelement und einem dem zweiten Bandteil zugeordneten Schließkörper mit mindestens einer mit dem Riegelelement in einer Raststellung zusammenwirkenden Rastausnehmung besteht, wobei der Schließkörper zwischen zwei am zweiten Bandteil ausgebildeten Bandstegen koaxial zur Schwenkachse angeordnet und in verschiedenen Winkelstellungen seiner Rastausnehmung arretierbar ist.

Derartige Gelenkbänder, die beispielsweise für Möbeltüren oder auch eine Glastür einer Duschabtrennung eingesetzt werden können, sind aus der DE 10 2005 025 278 B3 und der EP 3 741 944 A1 bekannt. Mit Hilfe der einstellbaren Rastvorrichtung kann die Schließlage der an dem Gelenkband angeschlagenen Tür eingestellt werden, indem der koaxial zur Schwenkachse zwischen den beiden Bandstegen des zweiten Bandteils angeordnete Schließkörper mit seiner Rastausnehmung so eingestellt wird, dass die Tür die gewünschte Winkellage einnimmt, wenn das Riegelelement von dem Federelement in die Rastausnehmung gedrückt wird.

Damit die derart einmal gefundene Schließstellung der Tür bzw. des Scharniers sich nicht ungewollt wieder verändert, ist es notwendig, den Schließkörper in seiner korrekten Winkelstellung am zweiten Bandteil zuverlässig zu arretieren. Dies wird bei dem Stand der Technik dadurch bewirkt, dass die beiden Bandstege am zweiten Bandteil jeweils in einer Ebene parallel zur Schwenkachse geteilt ausgeführt sind und eine fest am zweiten Bandteil ausgebildete erste Klemmbacke und eine an einem lösbaren Spannmittelteil ausgebildete zweite Klemmbacke umfassen, die mittels einer Verschraubung und ggf. einer Rasteinrichtung gegeneinander anstellbar sind. Dabei spannen die Klemmbacken Endabschnitte des Schließkörpers zwischen sich ein und sichern somit dessen Position relativ zum zweiten Bandteil und damit die gewünschte Winkelstellung der Rastausnehmung.

Probleme bereitet bei den bekannten Gelenkbändern die Montage der einzelnen Bestandteile zum fertigen Gelenkband, insbesondere der Einbau des Schließkörpers und dessen Einstellung in der korrekten Winkellage, denn der Einbau und insbesondere die Einstellung der Schließlage (Nulllage) können nur erfolgen, solange die Klemmbacken durch ausreichendes Öffnen der Verschraubung die dazwischen liegenden Endabschnitte des Schließkörpers so weit freigeben, dass dieser relativ zum zweiten Bandteil in die gewünschte Position eingestellt werden kann. Eine genaue Einstellung ist dabei sehr schwer zu erreichen, insbesondere dann, wenn der Einstellvorgang im montierten Zustand des Gelenkbands mit daran angebrachter Tür erfolgen soll. Das Türgewicht führt nämlich dazu, dass der Schließkörper seine koaxiale Positionierung zur Schwenkachse während des Einstellvorgangs nicht beibehält, sondern bei dem Montage- und/oder Einstellvorgang mit verhältnismäßig großer Kraft quer zur Richtung der Schwenkachse belastet wird, was ein genaues Arbeiten erschwert.

Aufgabe der Erfindung ist es, diese Nachteile zu vermeiden und die Montage und Einstellung des Gelenkbands zu erleichtern.

Diese Aufgabe wird mit der Erfindung dadurch gelöst, dass das zweite Bandteil zumindest teilweise quer zur Schwenkachse geteilt/teilbar ausgeführt ist und ein erstes, den einen der beiden Bandstege aufweisendes Stegteil und ein zweites, den anderen der beiden Bandstege aufweisendes Stegteil umfasst, wobei die beiden Stegteile mittels mindestens eines Verbindungselements lösbar miteinander verbindbar/verbunden sind.

Die Erfindung verlässt somit den im Stand der Technik bekannten Weg mit zweiteilig ausgestalteten, in einer Ebene parallel zur Schwenkachse geteilten Bandstegen. Vielmehr ist bei der Erfindung das zweite Bandteil geteilt ausgeführt, und zwar in einer Ebene, die quer oder rechtwinklig zur Schwenkachse verläuft. Der Schließkörper kann in vorteilhafter Ausgestaltung einen die Rastausnehmung(en) aufweisenden Mittenabschnitt sowie zwei an einander gegenüber liegenden Endseiten des Mittenabschnitts relativ zu diesem drehfest angeordnete und vorzugsweise im Querschnitt reduzierte Gelenkzapfen aufweisen, die im montierten Zustand an den Bandstegen des zweiten Bandteils festgelegt sind. Die Bandstege können durch die erfindungsgemäß vorgeschlagene Teilung des zweiten Bandteils in einer Teilungsrichtung oder -ebene quer zur Schwenkachse vollumfänglich geschlossen gestaltet sein, indem sie beispielsweise umfangsseitig geschlossene Ringaufnahmen bilden, in die die Gelenkzapfen des Schließkörpers einfassen. Die Montage des Schließkörpers ist bei der Erfindung auch mit geschlossen gestalteten Bandstegen problemlos möglich. Zu diesem Zweck nämlich können die beiden zunächst voneinander separierten Stegteile mit den daran ausgebildeten Bandstegen an den beiden Enden des Schließkörper montiert werden, indem sie in Richtung der Schwenkachse an diesen angesteckt werden, so dass die beiden Bandstege die endseitig am Schließkörper ausgebildeten Gelenkzapfen o.dgl. umschließen. Anschließend werden die beiden Stegteile mit Hilfe des dafür vorgesehenen Verbindungselements, das vorzugsweise von mindestens einer zwischen den beiden Stegteilen wirksamen Schraubverbindung gebildet wird, fest miteinander verbunden, wobei diese Verbindung bei der nachfolgenden Justage des Schließkörpers in die gewünschte Winkelstellung nicht gelöst werden muss.

In vorteilhafter Weiterbildung der Erfindung kann das zweite Bandteil ein die beiden Stegteile im Bereich ihrer Teilungsebene überdeckendes Sicherungsteil umfassen, das im miteinander verbundenen Zustand der Stegteile mit diesen verbunden, vorzugsweise verschraubt ist. Durch die Anordnung des Sicherungsteils wird das zwischen den Stegteilen wirksame Verbindungselement, in der bevorzugten Ausführungsform also die vorgesehene Schraubverbindung, entlastet und sichergestellt, dass sich die Verbindung zwischen den Stegteilen nicht unabsichtlich lösen kann.

Um die eingestellte, gewünschte Drehposition des an den Bandstegen gelagerten Schließkörpers festzulegen, können verschiedenen Maßnahmen vorgesehen werden. Zum Beispiel kann der Schließkörper in einer bevorzugten Ausführungsform der Erfindung mittels an den Bandstegen vorgesehenen Drehsicherungselementen drehfest arretierbar sein. Bei diesen Drehsicherungselementen kann es sich besonders bevorzugt um Klemmschrauben, z.B. Madenschrauben, handeln, die die Bandstege quer durchsetzen und gegen den daran gelagerten Schließkörper bzw. dessen Gelenkzapfen anstellbar sind.

Vorteilhaft ist es, wenn die beiden Stegteile mit miteinander zusammenwirkenden Formschlussführungen versehen sind. Damit wird in besonders einfacher Weise sichergestellt, dass bei der Montage des Gelenkbands die beiden Stegteile in genauer Ausrichtung der Bandstege zueinander miteinander verbunden werden, so dass der Schließkörper genau koaxial zur Schwenkachse zwischen den beiden Bandstegen gelagert ist.

Die Rastvorrichtung kann ein das Riegelelement quer zur Schwenkachse beweglich aufnehmendes Gehäuse aufweisen, das um den Mittenabschnitt des Schließkörpers drehbar gelagert ist. Das Riegelelement kann in vorteilhafter Ausgestaltung der Erfindung an seiner zum Schließkörper gerichteten Vorderseite mit mindestens einer drehbar gelagerten Druckrolle versehen sein, die zur Verrastung mit dem Schließkörper mit der an diesem ausgebildeten Rastausnehmung zusammenwirkt.

Weitere Merkmale und Vorteile der Erfindung ergeben sich aus der nachfolgenden Beschreibung und der Zeichnung, worin eine bevorzugte Ausführungsform der Erfindung anhand eines Beispiels näher erläutert wird. Es zeigt:
- **Fig. 1**: ein Gelenkband nach der Erfindung in einer perspektivischen Darstellung;
- **Fig. 2**: den Gegenstand der Fig. 1 im Horizontalschnitt;
- **Fig. 3**: den Gegenstand der Fig. 1 und 2 in einem Vertikalschnitt durch das zweiten Bandteil;
- **Fig. 4**: das Gelenkband nach den Fig. 1 bis 3 in einer ersten perspektivischen, auseinandergezogenen Darstellung seiner Einzelbauteile (Explosionsansicht) in einer ersten Blickrichtung; und
- **Fig. 5**: das Gelenkband in einer zweiten Explosionsansicht mit anderer Blickrichtung.

Das in seiner Gesamtheit mit 10 bezeichnete Gelenkband dient als Scharnierbeschlag für eine Glastüre, die an einer (nicht dargestellten) Wand befestigt ist. Das Gelenkband 10 weist ein erstes Bandteil 11 und ein zweites Bandteil 12 auf, die um eine Schwenkachse 13 gelenkig miteinander verbunden sind. Während das erste Bandteil 11 mit einer Befestigungsplatte 14 mit zwei Langlöchern 15 versehen ist, mit denen es an der Wand festgeschraubt werden kann, weist das zweite Bandteil 12 zwei Klemmbacken 16 auf, zwischen denen die zu haltende Glastür eingespannt gehalten wird, wie dies beispielsweise für die Tür einer Duschabtrennung bekannt ist.

Das Gelenkband 10 ist mit einer insgesamt mit 17 bezeichneten Rastvorrichtung ausgestattet, die ein dem ersten Bandteil 11 zugeordnetes Riegelelement 18 aufweist, das in einem an der Befestigungsplatte 14 mit Schrauben 19 befestigten Gehäuse 20 aufgenommen ist. Das Riegelelement 18 ist in dem Gehäuse 20 quer zur Schwenkachse 13 beweglich. Es wird von zwei Druckfedern 21 vorgespannt, die in Federaufnahmen 22 im Riegelelement 18 einfassen und dort gegen die der Schwenkachse abgewandte Rückseite des Riegelelements 18 drücken. Mit ihren aus den Federaufnahmen herausragenden Enden stützen sich die Federn an der Befestigungsplatte 14 ab. Diese ist hierfür mit zwei kurzen Sacklöchern 23 versehen, die im montierten Zustand des Gehäuses 20 koaxial zu den Federaufnahmen 22 im Riegelelement 18 ausgerichtet sind und zusammen mit diesen sicherstellen, dass die Druckfedern 21 nicht seitlich ausknicken können.

Das Riegelelement 18 ist an seiner zur Schwenkachse 13 gerichteten Vorderseite 24 mit zwei drehbar gelagerten Druckrollen 25 versehen. Diese wirken mit einem dem zweiten Bandteil 12 zugeordneten Schließkörper 26 zusammen, der als Bestandteil der Rastvorrichtung 17 koaxial zur Schwenkachse 13 an dem zweiten Bandteil 12 montiert ist. Der Schließkörper 26 hat einen Mittenabschnitt 27 mit zwei in ihrer Höhenlage an die Position der Druckrollen 25 angepassten Ringabsätzen 28, in denen jeweils eine Rastausnehmung 29 in Form einer konkaven Einziehung vorgesehen ist, in die die Druckrollen 25 am Riegelelement 18 zur Positionierung der Ruhestellung der Tür einfassen können. Das Gehäuse 20 mit dem darin verschieblich aufgenommenen Riegelelement 18 ist um den Mittenabschnitt 27 des Schließkörpers 26 drehbar gelagert. Der Schließkörper 26 weist an seinem oberen und unteren Ende jeweils einen Gelenkzapfen 30 auf, mit denen er am zweiten Bandteil 12 festgelegt ist. Dabei ist das zweite Bandteil 12 gemäß der Erfindung quer zur Schwenkachse 13, bei dem Ausführungsbeispiel also in einer horizontalen Richtung oder Ebene E geteilt/teilbar ausgeführt. Somit umfasst das zweite Bandteil 12 ein erstes Stegteil 31 mit einem ersten Bandsteg 32 und ein zweites Stegteil 33 mit einem zweiten Bandsteg 34. Die beiden Bandstege 32 und 34 sind als umfangsseitig geschlossene Ringaufnahmen 35 ausgebildet, in die die Gelenkzapfen 29 des Schließkörpers 26 mit sehr geringem Spiel einfassen.

Wie man insbesondere in den Fig.4 und 5 gut erkennen kann, sind die beiden Stegteile 31, 33 mittels Schraubverbindungen lösbar miteinander verbindbar/verbunden. Die Anordnung ist bei der gezeigten Ausführungsform so, dass je eine Zylinderkopfschraube 36 durch ein parallel zur Gelenkachse 13 vorgesehenes Loch in dem einen der beiden Stegteile in eine dazu passend am anderen Stegteil vorgesehene Gewindebohrung 37 eingeschraubt werden kann, um die beiden Stegteile miteinander zu verbinden. An den Kontaktflächen der beiden Stegteile 31, 33 sind miteinander zusammenwirkende Formschlussführungen nach Art einer Nut 38 und Feder 39 vorgesehen, die eine exakte Positionierung der beiden Teile zueinander gewährleisten. Die Montage des Schließkörpers 26 zusammen mit dem darauf montierten Gehäuse 20 und dem darin aufgenommenen Riegelelement 18 am zweiten Bandteil 12 kann einfach bei voneinander getrennten Stegteilen 31, 33 erfolgen, indem die Gelenkzapfen 30 von innen in die zugehörigen, ringförmig geschlossenen Bandstege 32, 34 eingesteckt werden. Anschließend können die beiden Stegteile 31, 33 mit den beiden Zylinderkopfschrauben 36 miteinander verschraubt werden. Der Schließkörper 26 ist dann praktisch spielfrei an den Bandstegen 32, 34 angelenkt und kann durch Verdrehen um die Schwenkachse 13 stufenlos genau in die gewünschte Stellung eingestellt werden, in der die Ruheposition oder Nulllage zwischen den beiden Bandteilen 11, 12 erreicht ist. In dieser gewünschten Stellung wird der Schließkörper 26 dann mittels Madenschrauben 40 gegen Verdrehen gesichert, die hierzu die Bandstege 32, 34 in Gewindebohrungen 41 quer durchsetzen und gegen die in den Ringaufnahmen 35 gelagerten Gelenkzapfen 29 des Schließkörpers 26 anstellbar sind und diesen fest an den Bandstegen einklemmen.

Zur Sicherung der beiden Stegteile 31, 33 gegeneinander und insbesondere auch zur Entlastung der diese miteinander verschraubenden Schrauben 36 ist das zweite Bandteil 12 mit einem die beiden Stegteile 31, 33 im Bereich ihrer Teilungsebene E überdeckenden Sicherungsteil 42 versehen, das im miteinander verbundenen Zustand der Stegteile 31, 33 mit diesen mit insgesamt vier Senkkopfschrauben 43 verschraubt ist, wobei je zwei dieser Schrauben 43 in zugehörige Gewindebohrungen 44o am oberen der beiden Stegteile 31 und 44u am unteren Stegteil 33 eingeschraubt sind.

Mit der Erfindung ist es in besonders einfacher Weise möglich, die Ruheposition/Nulllage des Gelenkbands bzw. der von diesem getragenen Tür einzustellen, ohne dass es dabei infolge von zu viel Spiel zwischen den Bandstegen des zweiten Bandteils und dem davon aufgenommenen Schließkörper zu Ungenauigkeiten/Schwierigkeiten kommen. Ein Nachstellen der gewünschten Position ist nach einfachem Lösen und anschließendem Wiederfestziehen der von der Seite besonders leicht zugänglichen Madenschrauben problemlos möglich.

## Patentansprüche

1. Gelenkband insbesondere für Glastüren, mit zwei um eine Schwenkachse (13) gelenkig miteinander verbundenen Bandteilen (11,12) sowie mit einer zwischen den beiden Bandteilen (11,12) wirksamen Rastvorrichtung (17), die im Wesentlichen aus mindestens einem dem ersten Bandteil (11) zugeordneten, gegen die Wirkung wenigstens eines Federelements (21) beweglich geführten Riegelelement (18) und einem dem zweiten Bandteil (12) zugeordneten Schließkörper (26) mit mindestens einer mit dem Riegelelement (18) in einer Raststellung zusammenwirkenden Rastausnehmung (29) besteht, wobei der Schließkörper (26) zwischen zwei am zweiten Bandteil (12) ausgebildeten Bandstegen (32,34) koaxial zur Schwenkachse (13) angeordnet und in verschiedenen Winkelstellungen seiner Rastausnehmung (29) arretierbar ist, **dadurch gekennzeichnet, dass** das zweite Bandteil (12) zumindest teilweise quer zur Schwenkachse (13) geteilt/teilbar ausgeführt ist und ein erstes, den einen der beiden Bandstege (32) aufweisendes Stegteil (31) und ein zweites, den anderen der beiden Bandstege (34) aufweisendes Stegteil (33) umfasst, wobei die beiden Stegteile (31,33) mittels mindestens eines Verbindungselements (36) lösbar miteinander verbindbar/verbunden sind.

2. Gelenkband nach Anspruch 1, **dadurch gekennzeichnet, dass** der Schließkörper (26) einen die Rastausnehmung(en) (29 )aufweisenden Mittenabschnitt (27) sowie zwei an einander gegenüber liegenden Endseiten des Mittenabschnitts (27) relativ zu diesem drehfest angeordnete und vorzugsweise im Querschnitt reduzierte Gelenkzapfen (30) aufweist, die im montierten Zustand an den Bandstegen (32,34) des zweiten Bandteils (12) festgelegt sind.

3. Gelenkband nach Anspruch 2, **dadurch gekennzeichnet, dass** die Bandstege (32,34) umfangsseitig geschlossene Ringaufnahmen (35) bilden, in die die Gelenkzapfen (30) des Schließkörpers (26) einfassen.

4. Gelenkband nach einem der Ansprüche 1 bis 3, **dadurch gekennzeichnet, dass** das Verbindungselement von mindestens einer zwischen den beiden Stegteilen (31,33) wirksamen Schraubverbindung (36,37) gebildet wird.

5. Gelenkband nach einem der Ansprüche 1 bis 4, **dadurch gekennzeichnet, dass** das zweite Bandteil (12) ein die beiden Stegteile (31,33) im Bereich ihrer Teilungsebene (E) überdeckendes Sicherungsteil (42) umfasst, das im miteinander verbundenen Zustand der Stegteile (31,33) mit diesen verbunden, vorzugsweise verschraubt ist.

6. Gelenkband nach einem der Ansprüche 1 bis 5, **dadurch gekennzeichnet, dass** der Schließkörper (26) mittels an den Bandstegen (32,34) vorgesehenen Drehsicherungselementen (40) drehfest arretierbar ist

7. Gelenkband nach Anspruch 5, **dadurch gekennzeichnet, dass** die Drehsicherungselemente Klemmschrauben (40) sind, die die Bandstege (32,34) quer durchsetzen und gegen den daran gelagerten Schließkörper (26) bzw. dessen Gelenkzapfen (30) anstellbar sind.

8. Gelenkband nach einem der Ansprüche 1 bis 7, **dadurch gekennzeichnet, dass** die beiden Stegteile (31,33) mit miteinander zusammenwirkenden Formschlussführungen (38,39) versehen sind.

9. Gelenkband nach einem der Ansprüche 1 bis 8, **dadurch gekennzeichnet, dass** die Rastvorrichtung (17) ein das Riegelelement (18) quer zur Schwenkachse (13) beweglich aufnehmendes Gehäuse (20) aufwiest, das um den Mittenabschnitt (27) des Schließkörpers (26) drehbar gelagert ist.

10. Gelenkband nach einem der Ansprüche 1 bis 9, **dadurch gekennzeichnet, dass** das Riegelelement (18) an seiner zum Schließkörper gerichteten Vorderseite (24) mit mindestens einer drehbar gelagerten Druckrolle (25) versehen ist, die zur Verrastung mit dem Schließkörper (26) mit der an diesem ausgebildeten Rastausnehmung (29) zusammenwirkt.

## Claims

1. Hinge, in particular for glass doors, having two hinge parts (11, 12), which are connected to one another in an articulated manner about a pivot axis (13), and having a latching device (17), which acts between the two hinge parts (11, 12) and consists essentially of at least one catch element (18), which is assigned to the first hinge part (11) and is guided in a movable manner counter to the action of at least one spring element (21), and of a closing body (26), which is assigned to the second hinge part (12) and has at least one latching recess (29), which interacts with the catch element (18) in a latching position, wherein the closing body (26) is arranged, coaxially in relation to the pivot axis (13), between two hinge crosspieces (32, 34), formed on the second hinge part (12), and can be arrested in different angular positions of its latching recess (29), **characterized in that** the second hinge part (12) is designed such that it is divided/can be divided at least to some extent transversely to the pivot axis (13), and the second hinge part comprises a first crosspiece part (31), which has one of the two hinge crosspieces (32), and a second crosspiece part (33), which has the other of the two hinge crosspieces (34), wherein the two crosspiece parts (31, 33) can be connected/are connected to one another in a releasable manner by means of at least one connecting element (36).

2. Hinge according to Claim 1, **characterized in that** the closing body (26) has a middle portion (27), which has the latching recess(es) (29), and two preferably reduced-cross-section joint pins (30), which are arranged at mutually opposite end sides of the middle portion (27), in a rotationally fixed manner relative to the latter, and, in the installed state, are secured on the hinge crosspieces (32, 34) of the second hinge part (12).

3. Hinge according to Claim 2, **characterized in that** the hinge crosspieces (32, 34) form circumferentially closed annular mounts (35), in which the joint pins (30) of the closing body (26) engage.

4. Hinge according to one of Claims 1 to 3, **characterized in that** the connecting element is formed by at least one screw connection (36, 37), which acts between the two crosspiece parts (31, 33).

5. Hinge according to one of Claims 1 to 4, **characterized in that** the second hinge part (12) comprises a securing part (42), which overlaps the two crosspiece parts (31, 33) in the region of their dividing plane (E) and, in a state in which the crosspiece parts (31, 33) are connected to one another, is connected, preferably screwed, to the crosspiece parts.

6. Hinge according to one of Claims 1 to 5, **characterized in that** the closing body (26) can be arrested in a rotationally fixed manner by means of rotation-prevention elements (40), which are provided on the hinge crosspieces (32, 34).

7. Hinge according to Claim 5, **characterized in that** the rotation-prevention elements are clamping screws (40), which pass through the hinge crosspieces (32, 34) transversely and can be positioned against the closing body (26), mounted on the hinge crosspieces, and/or the joint pins (30) of the closing body.

8. Hinge according to one of Claims 1 to 7, **characterized in that** the two crosspiece parts (31, 33) are provided with form-fit guides (38, 39), which interact with one another.

9. Hinge according to one of Claims 1 to 8, **characterized in that** the latching device (17) has a housing (20), which accommodates the catch element (18) for movement transversely to the pivot axis (13) and is mounted for rotation about the middle portion (27) of the closing body (26).

10. Hinge according to one of Claims 1 to 9, **characterized in that** on its front side (24), which is directed towards the closing body, the catch element (18) is provided with at least one rotatably mounted pressure-exerting roller (25), which, for latching to the closing body (26), interacts with the latching recess (29) formed on the closing body.

## Revendications

1. Charnière en particulier pour des portes vitrées, avec deux parties en bande (11, 12) reliées l'une à l'autre de manière articulée autour d'un axe de pivotement (13) ainsi qu'avec un dispositif d'enclenchement (17) actif entre les deux parties en bande (11, 12), qui est constitué sensiblement d'au moins un élément de verrou (18) associé à la première partie en bande (11), guidé de manière mobile contre l'action d'au moins un élément de ressort (21) et d'un corps de fermeture (26) associé à la seconde partie en bande (12) avec au moins un évidement d'enclenchement (29) coopérant dans une position d'enclenchement avec l'élément de verrou (18), le corps de fermeture (26) étant disposé coaxialement par rapport à l'axe de pivotement (13) entre deux entretoises de bande (32, 34) réalisées sur la seconde partie en bande (12) et pouvant être arrêté dans différentes positions angulaires de son évidement d'enclenchement (29), **caractérisée en ce que** la deuxième partie en bande (12) est réalisée de manière divisée/de manière à pouvoir être divisée au moins en partie transversalement à l'axe de pivotement (13) et comprend une première partie d'entretoise (31) comportant l'une des deux entretoises de bande (32) et une seconde partie d'entretoise (33) comportant l'autre des deux entretoises de bande (34), les deux parties d'entretoise (31, 33) pouvant être reliées/étant reliées l'une à l'autre de manière amovible au moyen d'au moins un élément de liaison (36).

2. Charnière selon la revendication 1, **caractérisée en ce que** le corps de fermeture (26) comporte une section centrale (27) comportant l'évidement/les évidements d'enclenchement (29) ainsi que deux tourillons d'articulation (30) disposés de manière solidaire en rotation sur des côtés d'extrémité se faisant face de la section centrale (27) par rapport à celle-ci et réduits de préférence dans la section transversale, qui sont fixés dans l'état monté sur les entretoises de bande (32, 34) de la seconde partie en bande (12).

3. Charnière selon la revendication 2, **caractérisée en ce que** les entretoises de bande (32, 34) forment des logements annulaires (35) fermés côté périphérie, qui entourent les tourillons d'articulation (30) du corps de fermeture (26) .

4. Charnière selon l'une des revendications 1 à 3, **caractérisée en ce que** l'élément de liaison est formé par au moins une liaison de vissage (36, 37) active entre les deux parties d'entretoise (31, 33).

5. Charnière selon l'une des revendications 1 à 4, **caractérisée en ce que** la seconde partie en bande (12) comprend une partie de blocage (42) recouvrant les deux parties d'entretoise (31, 33) dans la zone de leur plan de division (E), qui est reliée, de préférence est vissée, aux parties d'entretoise (31, 33) lorsque celles-ci sont reliées les unes aux autres.

6. Charnière selon l'une des revendications 1 à 5, **caractérisée en ce que** le corps de fermeture (26) peut être arrêté de manière solidaire en rotation au moyen d'éléments de blocage en rotation (40) prévus sur les entretoises de bande (32, 34).

7. Charnière selon la revendication 5, **caractérisée en ce que** les éléments de blocage en rotation sont des vis de serrage (40), qui traversent transversalement les entretoises de bande (32, 34) et peuvent être posées contre le corps de fermeture (26) monté dessus ou son tourillon d'articulation (30).

8. Charnière selon l'une des revendications 1 à 7, **caractérisée en ce que** les deux parties d'entretoise (31, 33) sont pourvues de guidages à complémentarité de forme (38, 39) coopérant entre eux.

9. Charnière selon l'une des revendications 1 à 8, **caractérisée en ce que** le dispositif d'enclenchement (17) comporte un boîtier (20) recevant de manière mobile l'élément de verrou (18) transversalement à l'axe de pivotement (13), qui est monté de manière à pouvoir tourner autour de la section centrale (27) du corps de fermeture (26).

10. Charnière selon l'une des revendications 1 à 9, **caractérisée en ce que** l'élément de verrou (18) est pourvu d'au moins un rouleau de pression (25) monté de manière à pouvoir tourner sur son côté avant (24) dirigé vers le corps de fermeture, lequel coopère avec l'évidement d'enclenchement (29) réalisé sur le corps de fermeture (26) pour l'enclenchement à celui-ci.
